# EUROPÄISCHE PATENTSCHRIFT

(11) **EP 0 393 328 B1**
(45) Veröffentlichungstag und Bekanntmachung des Hinweises auf die Patenterteilung: **10.11.1993**
(21) Anmeldenummer: 90103656.6
(22) Anmeldetag: 27.05.1987
(51) Int. Cl.: F02M 51/08, F02M 61/18

(54) **Kraftstoffeinspritzventil**
Fuel injection valve
Soupape d'injection de combustible

(30) Priorität: 31.05.1986 DE 3618413; 30.03.1987 DE 3710467
(43) Veröffentlichungstag der Anmeldung: 24.10.1990
(62) Teilanmeldung aus: 87903254.8
(73) Patentinhaber: ROBERT BOSCH GMBH, 70442 Stuttgart (DE)
(72) Erfinder: Hans, Waldemar, D-8600 Bamberg (DE); Kind, Wilhelm, D-8600 Bamberg (DE); Kirchner, Manfred, D-8500 Nürnberg (DE); Werner, Siegfried, D-8600 Bamberg (DE)

(56) Entgegenhaltungen:
- EP-A- 0 184 125
- EP-A- 0 201 191
- DE-A- 3 418 762
- DE-A- 3 633 612
- DE-B- 1 046 950
- GB-A- 1 076 184
- GB-A- 2 029 508
- GB-A- 2 097 470
- US-A- 4 101 074

## Beschreibung

### Stand der Technik

Die Erfindung geht aus von einem Kraftstoffeinspritzventil nach der Gattung des Patentanspruches 1.

Es ist ein gattungsmäßiges Kraftstoffeinspritzventil bekannt (DE-OS 33 01 501), bei dem sich zur Verbesserung des abgespritzten Brennstoffstrahles stromabwärts des Ventilsitzes eine Lochscheibe befindet. Durch in dieser Lochscheibe eingearbeitete Bohrungen wird der Kraftstoff auf die Innenwand einer Aufbereitungshülse gespritzt. Das eigentliche Abspritzende eines solchen Kraftstoffeinspritzventiles bildet ein Abschlußkragen der Aufbereitungshülse. Nachteilig ist bei diesem Kraftstoffeinspritzventil, daß die von der Lochscheibe erzeugten Kraftstoffstrahlen unter einem sehr steilen Winkel auf die Innenwand der Aufbereitungshülse treffen. Außerdem liegt der Auftreffpunkt weit oberhalb des Abspritzendes der Aufbereitungshülse. Der Kraftstoff "schraubt" sich entlang der Innenwand der Aufbereitungshülse zum Abspritzende, die Abspritzung erfolgt in Form eines Kegels. Die dabei abgespritzten Flüssigkeitströpfchen sind relativ groß, was die Bildung eines optimalen Kraftstoff-Luft-Gemisches erschwert.

Aus der DE-OS 33 01 501 ist auch ein Zapfen bekannt, welcher, einen Teil der Lochscheibe bildend, teilweise in den Ventilnadelkörper zu dessen Führung ragt und welcher zum Düsenkörper hin einen Ringkanal bildet. Dieser Ringkanal ist jedoch strömungstechnisch nicht vorteilhaft ausgebildet. Der Kraftstoff wird nicht, vom Ventilsitz kommend, zur Lochscheibe "geführt", sondern kann sich in verschiedenen Toträumen sammeln, insbesondere in der Sacklochbohrung des Ventilnadelkörpers, in die der Zapfen ragt. Dadurch verlängert sich die Zeitspanne zwischen dem Abheben des Ventilteils vom Ventilsitz und dem Abspritzen von Kraftstoff aus den Bohrungen, denn diese Toträume müssen zunächst aufgefüllt werden, das Ventil arbeitet mit Verzögerung. Nach dem Schließen des Kraftstoffeinspritzventiles besteht dann infolge dieser großen Toträume der Nachteil, daß aus diesen Toträumen in unerwünschter Weise Kraftstoff durch die Bohrungen der Lochscheibe abgesaugt wird, das Ventil also "nachdieselt".

Bekannt ist ebenfalls eine Einspritzdüse für Dieselmotoren (DE-B-10 46 950), bei der die Ventilnadel von einem Schließkegel sprunghaft in einen Drosselzapfen übergeht, der in eine stromabwärts des Ventilsitzes ausgebildete Düsenkörperöffnung unter Bildung eines Ringkanales übergeht und Bohrungen in einer Platte teilweise überdeckt, in deren Nähe er endet. Bei einer Öffnungsbewegung der Ventilnadel wird der Drosselzapfen nach einer drosselnden Zwischenstellung vollständig aus der Düsenkörperöffnung herausgezogen, so daß ein sehr großer Totraum gebildet und keinerlei strömungsleitende Funktion mehr wirksam wird.

Weiterhin ist eine Einspritzdüse für Dieselmtoren bekannt (DE-B-12 12 352), deren Ventilnadel gerundet in einem Zapfen ausläuft, der mit einem Düsenkörperaustrittskanal einen Ringraum bildet, von dem Einspritzbohrungen ausgehen.

Aus der GB-A-2 029 508 ist ein Kraftstoffeinspritzventil bekannt, bei dem die Ventilnadel stromaufwärts des Zapfens (Figur 3) einen kegeligen Abschnitt aufweist und der Übergang zwischen dem kegeligen Abschnitt und dem Zapfen gerundet ist und bei dem die Ventilsitzfläche stromabwärts in eine den Zapfen umgebende Düsenöffnung übergeht und der Übergang zwischen Ventilsitzfläche und Düsenkörperöffnung gerundet ist.

Aus der GB-A-2 097 470 ist ein Kraftstoffeinspritzventil bekannt, bei dem die gedachten Mittelachsen der Bohrungen des Plättchens die Mantelfläche der Aufbereitungsbohrung knapp stromaufwärts der Kante der Aufbereitungsbohrung schneiden.

### Vorteile der Erfindung

Das erfindungsgemäße Kraftstoffeinspritzventil mit den kennzeichnenden Merkmalen des Patentanspruches 1 hat demgegenüber den Vorteil einen guten Strömungsverlauf zu gewährleisten. Außerdem bewirkt die glatte Oberflächenkontur von Ventilnadel und Ventilsitzfläche eine sehr gute Korrelation zwischen dem Hub der Ventilnadel und der abströmenden Kraftstoffmenge.

Vorteilhaft ist es insbesondere, auch die stromab des Dichtsitzes angeordneten Übergänge zu runden, um einen gleichmäßigen Kraftstofffluß vom Dichtsitz weg zu erreichen.

Eine besonders gute Zerstäubung des Kraftstoffes wird ermöglicht, wenn dieser über mehrere Bohrungen in einem dünnen, zwischen Düsenkörper und einer Aufbereitungshülse eingespannten Plättchen abgespritzt wird. Dieses Plättchen ist leicht und preiswert herzustellen, es läßt sich außerdem durch Tiefziehen in eine Form bringen, welche eine zuverlässige Zentrierung ermöglicht.

Von Vorteil ist es, an der Ventilnadel einen bis knapp an das Plättchen reichenden Zapfen vorzusehen. Durch den zwischen Zapfen und Düsenkörper gebildeten Ringraum wird die Kraftstoffströmung beruhigt und ohne störende Toträume bis zu den Bohrungen geführt. Eine Strömungsoptimierung ist außerdem durch entsprechende Bearbeitung der Ventilnadel im Bereich zwischen Ventilsitz und Zapfen möglich, etwa durch Verwendung von Radien anstelle kantiger Übergänge. Dies führt in der Praxis zu einer verringerten Ansprechzeit des Kraftstoffeinspritzventils zwischen dem Abheben der Ventilnadel vom Ventilsitz und dem Abspritzen von Kraftstoff aus den Bohrungen. Den Zapfen als Teil der Ventilnadel auszuführen und nicht als Teil des Plättchens bietet fertigungstechnische Vorteile, führt zur Vermeidung unerwünschter Toträume und ermöglicht zur Strömungsberuhigung allmähliche, gerundete Übergänge.

Durch die in den weiteren Patentansprüchen aufgeführten Maßnahmen sind vorteilhafte Weiterbildungen und Verbesserungen des in dem Patentanspruch 1 angegebenen Kraftstoffeinspritzventiles möglich.

### Zeichnung

Ein Ausführungsbeispiel der Erfindung ist in der Zeichnung vereinfacht dargestellt und in der nachfolgenden Beschreibung näher erläutert. Figur 1 zeigt eine vorteilhafte Ausführungsform des erfindungsgemäßen Kraftstoffeinspritzventiles, Figur 2 einen Ausschnitt aus Figur 1 in vergrößertem Maßstab.

### Beschreibung des Ausführungsbeispieles

Das in der Zeichnung beispielsweise dargestellte Kraftstoffeinspritzventil für eine Kraftstoffeinspritzanlage einer gemischverdichtenden, fremdgezündeten Brennkraftmaschine hat ein Ventilgehäuse 1 aus ferromagnetischem Material, in dem auf einem Spulenträger 2 eine Magnetspule 3 angeordnet ist. Die Magnetspule 3 hat eine Stromzuführung über einen Steckanschluß 4, der in einem das Ventilgehäuse 1 teilweise umgreifenden Kunststoffring 5 eingebettet ist.

Der Spulenträger 2 der Magnetspule 3 sitzt in einem Spulenraum 6 des Ventilgehäuses 1 auf einem den Kraftstoff, beispielsweise Benzin, zuführenden Anschlußstutzen 7, der teilweise in das Ventilgehäuse 1 ragt. Das Ventilgehäuse 1 umschließt dem Kraftstoffstutzen 7 abgewandt teilweise einen Düsenkörper 9.

Zwischen einer Stirnfläche 11 des Anschlußstutzens 7 und einer zum genauen Einstellen des Ventils eine bestimmte Dicke aufweisenden Anschlagplatte 12, die auf eine Innenschulter 13 des Ventilgehäuses 1 aufgesetzt ist, befindet sich ein zylindrischer Anker 14. Der Anker 14 besteht aus einem nicht korrosionsanfälligen, magnetischen Material und befindet sich mit geringem radialen Abstand zu einem magnetisch leitfähigen Absatz des Ventilgehäuses 1, auf diese Weise zwischen Anker 14 und Absatz einen ringförmigen Magnetspalt bildend, koaxial im Ventilgehäuse 1. Von seinen beiden Stirnflächen aus ist der zylindrische Anker 14 mit einer ersten 15 und einer zweiten 16 koaxialen Sackbohrung versehen, wobei die zweite Sackbohrung 16 sich zum Düsenkörper 9 hin öffnet. Erste 15 und zweite 16 Sackbohrung sind miteinander durch eine koaxiale Öffnung 17 verbunden. Der Durchmesser der Öffnung 17 ist kleiner als der Durchmesser der zweiten Sackbohrung 16. Der dem Düsenkörper 9 zugewandte Endabschnitt des Ankers 14 ist als Verformungsbereich 18 ausgeführt. Dieser Verformungsbereich 18 hat die Aufgabe, durch Umgreifen eines, einen Teil einer Ventilnadel 27 bildenden und die zweite Sackbohrung 16 aussfüllenden Haltekörpers 28 den Anker 14 mit der Ventilnadel 27 formschlüssig zu verbinden. Das Umgreifen des Haltekörpers 28 durch den Verformungsbereich 18 des Ankers 14 wird durch Einpressen von Material des Verformungsbereichs 18 in am Haltekörper 28 befindliche Rillen 29 erreicht.

Am Boden der ersten koaxialen Sackbohrung 15 liegt eine Druckfeder 30 mit ihrem einen Ende an, welche andererseits an einem im Anschlußstutzen 7 durch Verschrauben oder Verstemmen befestigten Rohreinsatz 31 anliegt und welche bestrebt ist, Anker 14 und Ventilnadel 27 mit einer vom Anschlußstutzen 7 abgewandten Kraft zu beaufschlagen.

Die Ventilnadel 27 durchdringt mit radialem Abstand eine Durchgangsbohrung 34 in der Anschlagplatte 12 und wird in einer Führungsbohrung 35 des Düsenkörpers 9 geführt. In der Anschlagplatte 12 ist eine von der Durchgangsbohrung 34 zum Umfang der Anschlagplatte 12 führende Aussparung 37 vorgesehen, deren Lichte Weite größer ist als der Durchmesser der Ventilnadel 27 in ihrem von der Anschlagplatte 12 umgebenen Bereich.

Die Ventilnadel 27 hat zwei Führungsabschnitte 39 und 40, die der Ventilnadel 27 in der Führungsbohrung 35 Führung geben sowie einen Axialdurchgang für den Kraftstoff freilassen und beispielsweise als Vierkante ausgebildet sind.

An den stromabwärts liegenden zweiten Führungsabschnitt 40 schließt sich ein zylindrischer Abschnitt 43 geringeren Durchmessers an. An den zylindrischen Abschnitt 43 wiederum fügt sich ein zulaufender, kegeliger Abschnitt 44, welcher in einem koaxialen, bevorzugt zylindrischen Zapfen 45 ausläuft.

In der einen Ausschnitt aus Figur 1 darstellenden Figur 2 ist zu erkennen, daß der Übergang zwischen dem zylindrischen Abschnitt 43 und dem kegeligen Abschnitt 44 gerundet ist - etwa in Form eines Radius - und einen Dichtsitz 47 bildet, welcher im Zusammenwirken mit einer am Düsenkörper 9 eingearbeiteten kegeligen Ventilsitzfläche 48 ein Öffnen bzw. Schließen des Kraftstoffeinspritzventiles bewirkt. Die kegelige Ventilsitzfläche 48 des Düsenkörpers 9 setzt sich in der dem Anker 14 abgewandten Richtung in einer zylindrischen Düsenkörperöffnung 49 fort, welche auf ungefähr gleicher Länge wie die Länge des Zapfens 45 verläuft, so daß zwischen der zylindrischen Düsenkörperöffnung 49 und dem zylindrischen Zapfen 45 ein Ringspalt konstanten Querschnitts verbleibt. Die Übergänge zwischen der kegeligen Ventilsitzfläche 48 einerseits und der zylindrischen Düsenkörperöffnung 49 andererseits sowie dem kegeligen Abschnitt 44 der Ventilnadel 27 einerseits und dem Zapfen 45 andererseits sind gerundet, um einen guten Strömungsverlauf zu gewährleisten. Den Abschluß des Düsenkörpers 9 in der dem Anker 14 abgewandten Richtung bildet eine Flachseite 51, welche durch die Mündung der Düsenkörperöffnung 49 unterbrochen ist.

Die Länge des Zapfens 45 ist so bemessen, daß bei geschlossenem Kraftstoffeinspritzventil der Zapfen 45 gerade nicht aus der Düsenkörperöffnung 49 hinausragt, d.h. der Zapfen 45 endet unmittelbar vor der durch die Flachseite 51 des Düsenkörpers 9 definierten Ebene.

Während die Flachseite 51 des Düsenkörpers 9 innen durch die Düsenkörperöffnung 49 begrenzt ist, kann sie außen durch einen konischen Bereich 52 begrenzt sein, welcher sich in der dem Anker 14 zugewandten Richtung erweitert.

An der Flachseite 51 des Düsenkörpers 9 liegt ein Plättchen 55 an, welches einen hochgezogenen Rand 56 aufweist, der in etwa der Kontur des konischen Bereiches 52 des Düsenkörpers 9 folgt. Die Herstellung des Randes 56 am Plättchen 55 kann etwa durch Tiefziehen des Plättchens 55 bewerkstelligt werden. Die Befestigung des Plättchens 55 an der Flachseite 51 wird durch eine Aufbereitungshülse 58 gewährleistet. Das Plättchen 55 wird gegen die Flachseite 51 gedrückt, indem ein Boden 60 einer koaxialen Sackbohrung 61 der Aufbereitungshülse 58 das Plättchen 55 in seinem äußeren Bereich umfaßt. Das Plättchen 55 ist also zwischen dem Boden 60 der Sackbohrung 61 der Aufbereitungshülse 58 und der Flachseite 51 des Düsenkörpers 9 eingespannt. Die Zentrierung des Plattchens 55 wird dabei erreicht, indem sich der Rand 56 des Plättchens 55 an den konischen Bereich 52 des Düsenkörpers 9 anlegt, das Plättchen 55 somit kein radiales Spiel mehr aufweist. Eine besonders gute Zentrierung des Plättchens 55 ist erreichbar, wenn sich der Rand 56 des Plättchens 55 beim Aufschieben auf den konischen Bereich 52 aufweitet, also eine radiale Einspannung vorgenommen wird.

Die Einspannung des Plättchens 55 zwischen Düsenkörper 9 und Aufbereitungshülse 58 wird realisiert, indem die Aufbereitungshülse 58 mit einem Innengewinde 64 auf ein am Umfang des Düsenkörpers 9 eingearbeitetes Außengewinde 65 geschraubt wird. Um die Lage der Aufbereitungshülse 58 relativ zum Düsenkörper 9 nach erfolgter Verschraubung zu sichern, kann die Aufbereitungshülse 58 mittels einer Stemmnase 66 in einer Außennut 68 des Düsenkörpers 9 verstemmt werden. Als Stemmnase 66 findet der dem Anker 14 zugewandte Rand der Aufbereitungshülse 58 Verwendung. Zur Verstemmung wird dieser nach innen in die Außennut 68 des Düsenkörpers 9 gebogen. Zwischen dem die Stemmnase 66 bildenden Rand und dem Boden 60 der Aufbereitungshülse 58 erstreckt sich die Mantelfläche der Sackbohrung 61, welche fast auf ihrer gesamten Längen durch das Innengewinde 64 gebildet wird. Innengewinde 64 und Außengewinde 65 werden vorzugsweise als Feingewinde ausgeführt. Die Aufbereitungshülse 58 kann gleichzeitig dazu dienen, einen den Düsenkörper 9 radial umfassenden Dichtring 69 axial zu sichern, wie in Figur 1 dargestellt ist.

Koaxial im Boden 60 der Aufbereitungshülse 58 mündet eine Aufbereitungsbohrung 70 von vorzugsweise zylindrischem Querschnitt, welche andererseits in einer scharfen Aufbereitungskante 71 mündet. Die Aufbereitungskante 71 ist von einer Ringnut 73 umgeben. Der Querschnitt der Ringnut 73 ist bei dem gezeigten Ausführungsbeispiel in etwa trapezförmig, d.h. sowohl eine innere Wand 74 der Ringnut 73 als auch eine äußere Wand 75 der Ringnut 73 sind schräg. Die Aufbereitungskante 71 wird durch den spitzen Winkel zwischen der schrägen inneren Wand 74 der Ringnut 73 und der Aufbereitungsbohrung 70 gebildet. Dieser Winkel sollte zwischen 10 und 20° betragen. Die äußere Wand 75 der Ringnut 73 bildet gleichzeitig die innere Fläche eines Kragens 77. Der Kragen 77 stellt das in der dem Anker 14 abgewandten Richtung am weitesten vorstehende Teil des Kraftstoffeinspritzventiles dar. Der Kragen 77 umschließt die Aufbereitungskante 71 und ragt gleichzeitig über diese hinaus. Aufgabe des Kragens 77 ist es, die zurückversetzte Aufbereitungskante 71 vor Beschädigungen zu sichern, etwa während der Montage des Kraftstoffeinspritzventils an eine Brennkraftmaschine.

In dem Plättchen 55 befinden sich mehrere Bohrungen 80, welche von stromauf nach stromab des Plättchens 55 führen. Stromaufwärts des Plättchens 55 münden die Bohrungen 80 in dem zwischen Düsenkörperöffnung 49 und Zapfen 45 gebildeten Ringraum. Die Bohrungen 80 sind mit ihrer Mittelachse 81 unmittelbar auf die Aufbereitungskante 71 oder aber knapp stromauf derselben gerichtet. Bezüglich der Längsachse des Kraftstoffeinspritzventils weist die Mittelachse 81 der Bohrungen 80 sowohl eine radiale als auch eine tangentiale Komponente auf. Entscheidend ist, daß der zwischen den Mittelachsen 81 der Bohrungen 80 und der Mantelfläche der Aufbereitungsbohrung 70 gebildete Winkel sehr flach verläuft, die aus den Bohrungen 80 austretenden Kraftstoffstrahlen also sehr flach auf die Aufbereitungsbohrung 70 treffen. Dieser Auftreffwinkel sollte weniger als 10° betragen.

Die Form der Ventilnadel 27 im Bereich des Dichtsitzes 47 ist als Rundung ausgebildet. Über den zusammen mit der kegeligen Ventilsitzfläche 48 das Öffnen und Schließen des Einspritzventiles bewirkenden Dichtsitz 47 der Ventilnadel 27 geht der zylindrische Abschnitt 43 der Ventilnadel 27 stetig in den kegeligen Abschnitt 44 übergeht. Sowohl der Übergang vom zylindrischen Abschnitt 43 auf die Rundung als auch der Übergang von der Rundung auf den kegeligen Abschnitt 44 erfolgt dabei, in Richtung der Strömung betrachtet, vorzugsweise tangential.

Von besonderem Vorteil bei dem beschriebenen Kraftstoffeinspritzventil ist die durch die Rundung des Dichtsitzes 47 bedingte sehr gute Korrelation zwischen Ventilnadelhub und abströmender Kraftstoffmenge. Durch den vergleichsweise geringen Radius bzw. Halbmesser der Rundung, welcher zu einer ausgeprägt linienförmigen Berührung zwischen Ventilnadel 27 und kegeliger Ventilsitzfläche 48 führt, ist die Neigung der Ventilnadel 27 zum hydraulischen "Kleben" an der Ventilsitzfläche 48 weit geringer als etwa bei solchen Einspritzventilen, welche über kugelförmige Verschlußteile mit ihrem eher flächigen Dichtsitz verfügen.

Die Funktion des Kraftstoffeinspritzventiles ist wie folgt:

Bei von Strom durchflossener Magnetspule 3 wird der Anker 14 in Richtung auf den Anschlußstutzen 7 gezogen. Die mit dem Anker 14 fest verbundene Ventilnadel 27 hebt mit ihrem Dichtsitz 47 von der kegeligen Ventilsitzfläche 48 ab, zwischen Dichtsitz 47 und kegeliger Ventilsitzfläche 48 wird ein Strömungsquerschnitt freigegeben, der Kraftstoff kann durch den zwischen Düsenkörperöffnung 49 und Zapfen 45 gelegenen Ringraum zu den Bohrungen 80 gelangen. Die Bohrungen 80 werden vom Kraftstoff unter hohem Druckabfall durchströmt, da diese den engsten Strömungsquerschnitt innerhalb des Kraftstoffeinspritzventiles bilden. Die Größe der Bohrungen 80 entscheidet also über den Mengenstrom des abgespritzten Kraftstoffes, der Fachmann spricht hierbei von "Zumessung". Der aus den Bohrungen 80 austretende Kraftstoffstrahl ist so auf die Aufbereitungsbohrung 70 gerichtet, daß er knapp stromaufwärts oder unmittelbar auf der Aufbereitungskante 71 auftrifft. Die Auftreffgeschwindigkeit ist dabei so groß, daß man von einem "Prallen" sprechen kann. Durch die hohe kinetische Energie beim Auftreffen auf die Aufbereitungsbohrung 70 werden die einzelnen Kraftstofftröpfchen aufgerissen und zerstäubt. Die Folge davon ist, daß stromabwärts der Aufbereitungskante 71 ein Kraftstoffnebel das Kraftstoffeinspritzventil verläßt. Dieser Kraftstoffnebel gestattet eine gute Vermischung mit der Ansaugluft der Brennkraftmaschine.

Die die Aufbereitungskante 71 umgebende Ringnut 73 bietet den Vorteil, daß eventuell an der inneren Wand 74 der Ringnut 73 angelagerte Kraftstoffpartikel durch einen Sekundärwirbel innerhalb der Ringnut 73 zur Aufbereitungskante 71 hin mitgerissen werden und dort ebenfalls zur Abspritzung gelangen. Kraftstoffeinspritzventile, welche über die erfindungsgemäß gestaltete Ringnut 73 verfügen, neigen weit weniger zum Tropfen als Kraftstoffeinspritzventile ohne die Ringnut 73. Die für diesen Effekt maßgebenden Ursachen sind noch weitgehend ungeklärt.

Mit dem erfindungsgemäßen Kraftstoffeinspritzventil wird eine sehr gute Kraftstoffaufbereitung erzielt. Die besten Ergebnisse werden bei einer Stärke des Plättchens 55 von 0,3 mm dann erreicht, wenn der Durchmesser der Aufbereitungsbohrung 70 2,2 mm beträgt und die Länge 5 mm. Der Durchmesser der Bohrungen 80 ist vom jeweiligen Anwendungsfall abhängig, er liegt im Bereich zwischen 0,15 und 0,35 mm.

## Patentansprüche

1. Kraftstoffeinspritzventil für Kraftstoffeinspritzanlagen von Brennkraftmaschinen mit einem Ventilgehäuse (1) aus ferromagnetischem Material und einem von einer Magnetspule (3) umgebenen Kern (7) sowie mit einem mit dem Kern (7) zusammenwirkenden Anker (14), welcher mit einer Ventilnadel (27) fest verbunden ist, die in Zusammenwirken mit einer an einem Düsenkörper (9) ausgebildeten Ventilsitzfläche (48) ein Öffnen bzw. Schließen des Kraftstoffeinspritzventiles steuert sowie mit einer stromabwärts der Ventilsitzfläche (48) liegenden Düsenkörperöffnung (49) und mit einem mit Bohrungen (80) versehenen Plättchen (55), welches zwischen dem Düsenkörper (9) und einer Aufbereitungshülse (58) quer zur Düsenkörperöffnung (49) angebracht ist, wobei die Aufbereitungshülse (58) eine zentrale, in einer Kante (71) aus laufende Aufbereitungsbohrung (70) aufweist, dadurch gekennzeichnet, daß die Ventilnadel (27) in einem zylindrischen Zapfen (45) ausläuft, der mit der Düsenkörperöffnung (49) während der Öffnungsbewegung der Ventilnadel (27) einen Ringraum konstanten Querschnitts bildet, stromabwärts von dessen axialer Verlängerung die Bohrungen (80) des Plättchens (55) mit ihrem gesamten Querschnitt ausgehen, und der Übergang zum Zapfen (45) gerundet ist.

2. Kraftstoffeinspritzventil nach Anspruch 1, dadurch gekennzeichnet, daß bei geschlossenem Kraftstoffeinspritzventil der Zapfen (45) in unmittelbarer Nähe des Plättchens (55) endet.

3. Kraftstoffeinspritzventil nach Anspruch 1, dadurch gekennzeichnet, daß die Ventilnadel (27) stromaufwärts des Zapfens (45) einen kegeligen Abschnitt (44) aufweist und der Übergang zwischen dem kegeligen Abschnitt (44) und dem Zapfen (45) gerundet ist.

4. Kraftstoffeinspritzventil nach Anspruch 3, dadurch gekennzeichnet, daß die Ventilsitzfläche (48) stromabwärts in eine den Zapfen (45) umgebende Düsenkörperöffnung (49) übergeht und der Übergang zwischen Ventilsitzfläche (48) und Düsenkörperöffnung (49) gerundet ist.

5. Kraftstoffeinspritzventil nach Anspruch 1, dadurch gekennzeichnet, daß die gedachten Mittelachsen (81) der Bohrungen (80) des Plättchens (55) die Mantelfläche der Aufbereitungsbohrung (70) an oder knapp stromaufwärts der Kante (71) der Aufbereitungsbohrung (70) schneiden.

6. Kraftstoffeinspritzventil nach Anspruch 1, dadurch gekennzeichnet, daß das Plättchen (55) einen Rand (56) aufweist, welcher an einem konischen Bereich (52) des Düsenkörpers (9) anliegt.

7. Kraftstoffeinspritzventil nach Anspruch 6, dadurch gekennzeichnet, daß die Aufbereitungshülse (58) mit dem Düsenkörper (9) verschraubt ist und ein Teil der Aufbereitungshülse (58) gegen den Düsenkörper (9) verstemmt ist.

## Claims

1. Fuel injection valve for fuel injection systems of internal combustion engines, having a valve housing (1) in ferromagnetic material and a core (7) surrounded by a magnet coil (3), having an armature (14) interacting with the core (7), which armature is firmly connected to a valve needle (27) which, controls, in interaction with a valve seating surface (48) configured on a nozzle body (9), an opening and closing of the fuel injection valve, having a nozzle body opening (49) located downstream of the valve seating surface (48) and having a platelet (55), which is provided with holes (80) and is mounted transverse to the nozzle body opening (49) between the nozzle body (9) and a preparation sleeve (58), the preparation sleeve (58) having a central preparation hole (70) running out into an edge (71), characterised in that the valve needle (27) runs out into a cylindrical pintle (45) which, together with the nozzle body opening (49) forms an annular space of constant cross-section during the opening motion of the valve needle (27), downstream of the axial extension of which annular space the holes (80) of the platelet (55) emerge with their total cross-section, and the transition to the pintle (45) is rounded.

2. Fuel injection valve according to Claim 1, characterised in that, when the fuel injection valve is closed, the pintle (45) ends in the immediate vicinity of the platelet (55).

3. Fuel injection valve according to Claim 1, characterised in that the valve needle (27) has a conical section (44) upstream of the pintle (45) and the transition between the conical section (44) and the pintle (45) is rounded.

4. Fuel injection valve according to Claim 3, characterised in that the valve seating surface (48) merges downstream into a nozzle body opening (49) surrounding the pintle (45) and the transition between the valve seating surface (48) and the nozzle body opening (49) is rounded.

5. Fuel injection valve according to Claim 1, characterised in that the hypothetical centre lines (81) of the holes (80) of the platelet (55) intersect the generated surface of the preparation hole (70) on or just upstream of the edge (71) of the preparation hole (70).

6. Fuel injection valve according to Claim 1, characterised in that the platelet (55) has a rim (56), which is in contact with a conical region (52) of the nozzle body (9).

7. Fuel injection valve according to Claim 6, characterised in that the preparation sleeve (58) is screwed onto the nozzle body (9) and a part of the preparation sleeve (58) is caulked against the nozzle body (9).

## Revendications

1. Injecteur pour des installations d'injection de carburant de moteurs thermiques comportant un corps de valve (1) en matière ferromagnétique et une bobine (7) entourant d'un enroulement d'électroaimant (3) ainsi qu'un induit (14) coopérant avec l'enroulement (7) (noyau), cet induit étant solidaire d'une aiguille d'injecteur (27) qui en coopérant avec une surface de siège de soupape (48) réalisée dans le corps (9) de l'injecteur commande l'ouverture et la fermeture de l'injecteur ainsi qu'une ouverture (49) dans le corps d'un injecteur en aval de la surface formant le siège de soupape (48) et une plaquette (55) munie de perçages (80) placée entre le corps d'injecteur (9) et un manchon de préparation (58) du mélange, cette plaquette étant disposée en travers de l'ouverture (49) du corps d'injecteur, le manchon de préparation (58) ayant un perçage de préparation (70) central se terminant par une arête (71), injecteur caractérisé en ce que l'aiguille (27) se termine par un téton (45) cylindrique qui, pendant le mouvement d'ouverture de l'aiguille (27), forme avec l'ouverture (49) du corps d'injecteur un volume annulaire de section constante, et en aval, dans son prolongement axial, se trouvent les perçages (80) de la plaquette (55) occupant toute la section et la transition vers le téton (45) est arrondie.

2. Injecteur selon la revendication 1, caractérisé en ce que le téton (45) se termine au voisinage immédiat de la plaquette (55) lorsque l'injecteur est fermé.

3. Injecteur selon la revendication 1, caractérisé en ce qu'en amont du téton (45) l'aiguille (27) comporte un segment conique (44) et la transition entre le segment conique (44) et le téton (45) est arrondie.

4. Injecteur selon la revendication 3, caractérisé en ce que la surface formant siège (48) se poursuit en aval par une ouverture de corps de buse (49) entourant le téton (45) et la transition entre la surface de siège (48) et l'ouverture de corps d'injecteur (49) est arrondie.

5. Injecteur selon la revendication 1, caractérisé en ce que les lignes centrales imaginaires (81) des perçages (80) de la plaquette (55) coupent la surface-enveloppe du perçage de préparation (70) du mélange sur l'arête (71) de ce perçage de préparation (70) ou légèrement en amont.

6. Injecteur selon la revendication 1, caractérisé en ce que la plaquette (55) comporte un bord (56) qui s'appuie contre une zone conique (52) du corps d'injecteur (9).

7. Injecteur selon la revendication 6, caractérisé en ce que le manchon de préparation (58) du mélange est vissé sur le corps (9) de l'injecteur et une partie du manchon (58) est matée contre le corps d'injecteur (9).
